# EUROPÄISCHE PATENTSCHRIFT

(11) **EP 0 771 540 B1**
(45) Veröffentlichungstag und Bekanntmachung des Hinweises auf die Patenterteilung: **04.04.2001**
(21) Anmeldenummer: 96112873.3
(22) Anmeldetag: 09.08.1996
(51) Int. Cl.: A47C 17/38, A47C 17/04, E05D 5/12

(54) **Gelenkstange eines Hochstellbeschlages für Sitz- und Liegemöbel**
Joint rod for a mounting for sitting and lying furniture
Tige d'articulation d'une ferrure pour meubles d'assise et de couchage

(30) Priorität: 31.10.1995 DE 29517205 U
(43) Veröffentlichungstag der Anmeldung: 07.05.1997
(73) Patentinhaber: Franke GmbH & Co. KG, D-72336 Balingen (DE)
(72) Erfinder: Neuhaus, Hans-Jürgen, 72361 Hausen am Tann (DE)
(74) Vertreter: Stracke, Alexander, Dipl.-Ing.

(56) Entgegenhaltungen:
- US-A- 3 837 611
- US-A- 5 033 134

## Beschreibung

Die vorliegende Erfindung betrifft eine Gelenkstange eines Hochstellbeschlages für Sitz- und Liegemöbel, bestehend aus einem Rohr sowie zwei an den stirnseitigen Enden des Rohres mit diesem verbundenen Beschlagteilen zur möbelseitigen Festlegung, wobei das Rohr gegenüber den Beschlagteilen um eine Längsachse drehbar mit den Beschlagteilen verbunden ist.

Gelenkstangen der vorerwähnten Art sind an sich bekannt und werden für Hochstellbeschläge für Sitz- und Liegemöbel benötigt.

Der vorliegenden Erfindung liegt die Aufgabe zugrunde, eine Gelenkstange der gattungsgemäßen Art zu schaffen, die sowohl fertigungs- wie auch montagetechnisch einfach und kostengünstig herstellbar ist und dennoch allen an derartige Gelenkstangen hinsichtlich der Belastbarkeit gestellten Anforderungen entspricht.

Diese Aufgabe wird erfindungsgemöß dadurch gelöst, daß zur Festlegung des Rohres gegenüber den Beschlagteilen jeweils mindestens eine Sicherungsscheibe vorgesehen ist, die am jeweiligen Beschlagteil axial festgelegt und mit einer Vielzahl von radial verlaufenden federnden Laschen ausgestattet ist, welche gegenüber der Rohrlängsachse in Richtung des jeweiligen Rohrendes geneigt verlaufen und an der Wandung des Rohres klemmend anliegen.

Diese Verbindungsart des Rohres gegenüber den Beschlagteilen ist sowohl in fertigungstechnischer wie auch in montagetechnischer Hinsicht besonders einfach, da es lediglich erforderlich ist, die Sicherungsscheiben an den Beschlagteilen festzulegen und dann die Beschlagteile auf die beiden stirnseitigen Rohrenden aufzuschieben. In Verbindungsrichtung ist dies aufgrund der Federfähigkeit der radial verlaufenden Laschen problemlos möglich, eine Trennung der Beschlagteile von den Rohrenden hingegen ist dann nicht mehr möglich, weil sich im Falle einer Kraftausübung in Trennrichtung die radial verlaufenden, federnden Laschen in die Rohrwandung eingraben.

Die Beschlagteile, das Rohr und die Sicherungsscheiben werden vorteilhafterweise komplett aus Metall hergestellt, wobei in diesem Falle der zusätzliche Vorteil gegeben ist, daß eine nach der Zusammensetzung der kompletten Gelenkstange erforderlich werdende Pulverbeschichtung problemlos möglich ist, da alle wesentlichen Bauteile der Gelenkstange einen guten elektrischen Kontakt zueinander aufweisen.

Weitere Merkmale der Erfindung sind Gegenstand von Unteransprüchen.

Ausführungsbeispiele der Erfindung sind in den beigefügten Zeichnungen dargestellt und werden im folgenden näher beschrieben. Es zeigen:
- Figur 1: eine Ansicht einer erfindungsgemäßen Gelenkstange, teilweise im Schnitt dargestellt,
- Figur 2: eine Ansicht in Richtung des Pfeiles II in Figur 1,
- Figur 3: einen Teilschnitt durch einen stirnseitigen Endbereich der Gelenkstange gemäß Figur 1,
- Figur 4: einen Schnitt durch ein Beschlagteil der Gelenkstange nach Figur 1,
- Figur 5: eine Ansicht einer Sicherungsscheibe des Beschlagteiles gemäß Figur 4,
- Figur 6: eine Ansicht in Richtung des Pfeiles VI in Figur 5,
- Figur 7: ein Beschlagteil, ein Rohr sowie eine Sicherungsscheibe einer noch nicht zusammengesetzten Gelenkstange nach einem weiteren Ausführungsbeispiel der Erfindung.

Die in den Figuren 1 und 2 dargestellte und insgesamt mit dem Bezugszeichen 10 versehene Gelenkstange umfaßt im wesentlichen ein Rohr 11 sowie zwei stirnseitig an diesem Rohr 11 befestigte Beschlagteile 12, welche zum möbelseitigen Festlegen der kompletten Gelenkstange 11 an einem Sitz- oder Liegemöbel dienen.

Das Rohr 10 kann in an sich bekannter Weise mit Hebeln 13, 14 für die Betätigung weiterer Beschlagteile ausgestattet sein, dies ist aber für die vorliegende Erfindung hier von untergeordneter Bedeutung.

Wie aus Figur 3 deutlich hervorgeht, ist an jedem Beschlagteil 12 eine aus Kunststoff gefertigte Lagerbuchse 15 angenietet. Diese Lagerbuchse 15 ragt jeweils in das stirnseitige Ende des Rohres 11 hinein. Wie Figur 4 deutlich macht, ist der Niet 16 gleichzeitig Drehlager für die Lagerbuchse 15. Gemeinsam mit der Lagerbuchse 15 ist mit dem Niet 16 eine Sicherungsscheibe 17 am Beschlagteil 12 festgelegt.

Diese Sicherungsscheibe 17, die in den Figuren 5 und 6 dargestellt ist, weist eine Vielzahl von radial verlaufenden, federnden Laschen 18 auf, die gegenüber der Längsachse der Lagerbuchse 15 und somit auch des Rohres 11 geneigt verlaufen, und zwar in Richtung des jeweiligen Rohrendes.

Der Außendurchmesser des Hüllkreises, auf dem die Laschen 18 enden, ist geringfügig größer als der Innendurchmesser des Rohres 11.

Das Rohr 11 kann unter Ausnutzung der Federfähigkeit dieser Laschen 18 problemlos auf die jeweilige Lagerbuchse 15 aufgeschoben werden, bis das jeweilige stirnseitige Ende des Rohres an einem Flansch 19 der Lagerbuchse 15 definiert anliegt. Ein Lösen des Rohres 11 bzw. ein Abziehen des Rohres 11 von der Lagerbuchse 15 ist nun nicht mehr möglich, da sich dabei die Enden der federnden Laschen 18 in die Rohrwandung eingraben würden.

Es ist somit eine ausgezeichnete, axiale Verbindung zwischen dem Beschlagteil 12 einerseits und dem Rohr 11 andererseits hergestellt.

Das Rohr 11, die Beschlagteile 12 und die Sicherungsscheiben 17 sind in an sich bekannter Weise aus Metall hergestellt, so daß sich insgesamt ein guter elektrischer Kontakt zwischen den genannten Bauteilen ergibt, womit der Vorteil erzielt wird, daß sich eine nach der Komplettmontage der Gelenkstange 10 erforderliche Pulverbeschichtung problemlos durchführen läßt. Weitere Vorteile ergeben sich aus der einfachen ggfs. vom Händler oder Kunden durchzuführenden Endmontage sowie aus der daraus resultierenden Transporterleichterung, durch den Wegfall sperriger, bereits vormontierter Gesamteinheiten.

Beim Ausführungsbeispiel gemäß den Figuren 1 - 4 ist die jeweilige Sicherungsscheibe 17 gemeinsam mit der Lagerbuchse 15 am Beschlagteil 12 angenietet. Abweichend hiervon kann naturgmäß eine Sicherungsscheibe 17 auch separat am Niet 16 befestigt werden, z. B. durch Annieten oder Anschrauben an der Stirnseite.

Bei dem Ausführungsbeispiel nach den Figuren 1 - 4 greift die jeweilige Sicherungsscheibe 17 ins Innere des Rohres 11 ein.

Die Figur 7 zeigt eine alternative Lösung, die darin besteht, daß die Sicherungsscheibe 17 mit ihren federnden Laschen 18 das Rohr 11 auch außenseitig umschließen kann. Dabei ist die Sicherungsscheibe 17 in einen Lagerschlitz 20 eines entsprechend gestalteten Beschlagteiles 12 eingeschoben. Das Beschlagteil 12 ist bei der Lösung nach Figur 7 vorteilhafterweise aus Kunststoff hergestellt.

## Patentansprüche

1. Gelenkstange eines Hochstellbeschlages für Sitz- und Liegemöbel, bestehend aus einem Rohr sowie zwei an den stirnseitigen Enden des Rohres mit diesem verbundenen Beschlagteilen zur möbelseitigen Festlegung, wobei das Rohr gegenüber den Beschlagteilen um seine Längsachse drehbar mit den Beschlagteilen verbunden ist, **dadurch gekennzeichnet, daß** zur Festlegung des Rohres (11) gegenüber den Beschlagteilen (12) jeweils mindestens eine Sicherungsscheibe 17 vorgesehen ist, die am jeweiligen Beschlagteil (12) axial festgelegt und mit einer Vielzahl von radial verlaufenden, federnden Laschen (18) ausgestattet ist, welche gegenüber der Rohrlängsachse in Richtung des jeweiligen Rohrendes geneigt verlaufen und an der Wandung des Rohres (11) klemmend anliegen.

2. Gelenkstange nach Anspruch 1, **dadurch gekennzeichnet, daß** die Sicherungsscheiben (17) jeweils in das Innere des Rohres (11) hineinragen und mit ihren federnden Laschen (18) an der Rohrinnenwand anliegen.

3. Gelenkstange nach Anspruch 1, **dadurch gekennzeichnet, daß** die Sicherungsscheiben (17) jeweils das Rohr (11) außenseitig umgreifen und mit ihren federnden Laschen (18) an der Rohraußenseite anliegen.

4. Gelenkstange nach Anspruch 1 oder 2, **dadurch gekennzeichnet, daß** jedes Beschlagteil (12) eine Lagerbuchse (15) aufweist, die in ein stirnseitiges Ende des Rohres (11) eingreift, daß die Lagerbuchse (15) gegenüber dem Beschlagteil (12) im übrigen drehbar ist und daß die Federscheiben (17) jeweils gemeinsam mit der Lagerbuchse (15) am Beschlagteil (12) im übrigen festgelegt sind.

5. Gelenkstange nach Anspruch 4, **dadurch gekennzeichnet, daß** die Lagerbuchsen (15) gemeinsam mit der jeweiligen Sicherungsscheibe (17) durch einen Niet (16) am Beschlagteil (12) im übrigen festgelegt sind.

6. Gelenkstange nach einem oder mehreren der vorhergehenden Ansprüche, **dadurch gekennzeichnet**, **daß** das Rohr (11), die Beschlagteile (12) und die Sicherungsscheiben (17) aus Metall hergestellt sind.

## Claims

1. Link rod of an elevating fitting for furniture for sitting on and lying on, comprising a tube and two fitting parts which are connected to said tube, at the ends of the latter, and are intended for securing on the furniture, the tube being connected to the fitting parts such that it can be rotated about its longitudinal axis in relation to the fitting parts, characterized in that in each case at least one securing ring (17) is provided for securing the tube (11) in relation to the fitting parts (12), said ring being secured axially on the respective fitting part (12) and being provided with a multiplicity of radially running, resilient lugs (18), which are inclined, in relation to the longitudinal tube axis, in the direction of the respective tube end and butt with clamping action against the wall of the tube (11).

2. Link rod according to Claim 1, characterized in that the securing rings (17) each project into the interior of the tube (11) and butt against the inner tube wall by way of their resilient lugs (18).

3. Link rod according to Claim 1, characterized in that the securing rings (17) each engage around the outside of the tube (11) and butt against the outside of the tube by way of their resilient lugs (18).

4. Link rod according to Claim 1 or 2, characterized in that each fitting part (12) has a bearing bushing (15) which engages in an end of the tube (11), in that the bearing bushing (15) can also be rotated in relation to the fitting part (12), and in that the resilient rings (17) are also secured on the fitting part (12) in each case together with the bearing bushing (15).

5. Link rod according to Claim 4, characterized in that the bearing bushings (15) are also secured on the fitting part (12) together with the respective securing ring (17) by a rivet (16).

6. Link rod according to one or more of the preceding claims, characterized in that the tube (11), the fitting parts (12) and the securing rings (17) are produced from metal.

## Revendications

1. Tige articulée d'une ferrure de réglage de hauteur destinée à des sièges et chaises longues, comprenant un tube ainsi que deux pièces de ferrure assemblées contre les extrémités frontales du tube et destinées à la fixation contre les meubles, le tube étant assemblé avec les pièces de ferrure de manière à pouvoir tourner autour de son axe longitudinal par rapport aux pièces de ferrure, caractérisée en ce que, pour la fixation du tube (11) contre les pièces de ferrure (12), il est prévu respectivement au moins une rondelle de butée (17), qui est fixée dans le sens axial contre chaque pièce de ferrure (12) et est munie d'une pluralité de languettes (18) élastiques s'étendant dans le sens radial, lesquelles languettes sont inclinées par rapport à l'axe longitudinal du tube en direction de chaque extrémité du tube et viennent en appui par blocage contre la paroi du tube (11).

2. Tige articulée selon la revendication 1, caractérisée en ce que les rondelles de butée (17) pénètrent chacune à l'intérieur du tube (11) et viennent en appui avec leurs languettes (18) élastiques contre la paroi intérieure du tube.

3. Tige articulée selon la revendication 1, caractérisée en ce que les rondelles de butée (17) entourent chacune la face extérieure du tube (11) et viennent en appui avec leurs languettes (18) élastiques contre la paroi extérieure du tube.

4. Tige articulée selon la revendication 1 ou 2, caractérisée en ce que chaque pièce de ferrure (12) comporte un coussinet (15) qui vient en prise dans une extrémité frontale du tube (11), en ce que le coussinet (15) est, par ailleurs, susceptible de tourner par rapport à la pièce de ferrure (12) et en ce que les rondelles élastiques (17) sont fixées, par ailleurs, chacune conjointement avec le coussinet (15) contre la pièce de ferrure (12).

5. Tige articulée selon la revendication 4, caractérisée en ce que les coussinets (15) sont fixés, par ailleurs, conjointement avec chaque rondelle de butée (17) contre la pièce de ferrure (12) au moyen d'un rivet (16).

6. Tige articulée selon l'une ou plusieurs des revendications précédentes, caractérisée en ce que le tube (11), les pièces de ferrure (12) et les rondelles de butée (17) sont réalisés en métal.
